# EUROPÄISCHE PATENTSCHRIFT

(11) **EP 1 796 838 B1**
(45) Veröffentlichungstag und Bekanntmachung des Hinweises auf die Patenterteilung: **08.10.2014**
(21) Anmeldenummer: 05803183.2
(22) Anmeldetag: 17.10.2005
(51) Int. Cl.: B01L 3/00

(54) **VERFAHREN ZUR DURCHFÜHRUNG EINER ELEKTROCHEMISCHEN MESSUNG AN EINER FLÜSSIGEN MESSPROBE IN EINER ÜBER LEITUNGEN ZUGÄNGLICHEN MESSKAMMER**
METHOD FOR CARRYING OUT AN ELECTROCHEMICAL MEASUREMENT ON A LIQUID MEASURING SAMPLE IN A MEASURING CHAMBER THAT CAN BE ACCESSED BY LINES
PROCEDE DE REALISATION D'UNE MESURE ELECTROCHIMIQUE SUR UN ECHANTILLON DE MESURE LIQUIDE DANS UNE CHAMBRE DE MESURE ACCESSIBLE PAR DES CONDUITES

(30) Priorität: 15.10.2004 DE 102004050576
(43) Veröffentlichungstag der Anmeldung: 20.06.2007
(73) Patentinhaber: Boehringer Ingelheim Vetmedica GmbH, 55216 Ingelheim am Rhein (DE)
(72) Erfinder: BARLAG, Heike, 90403 Nürnberg (DE); BIRKLE, Siegfried, 91315 Höchstadt (DE); GUMBRECHT, Walter, 91074 Herzogenaurach (DE); KÜHN, Daniela, 91334 Hemhofen (DE); PAULICKA, Peter, 91056 Erlangen (DE); STANZEL, Manfred, 91056 Erlangen (DE)
(74) Vertreter: Von Rohr Patentanwälte Partnerschaft mbB
(86) Internationale Anmeldenummer: PCT/EP2005/011156
(87) Internationale Veröffentlichungsnummer: WO 2006/042734

(56) Entgegenhaltungen:
- WO-A-03/015919
- US-A- 4 963 498

## Beschreibung

Die Erfindung bezieht sich auf ein Verfahren zur Durchführung einer elektrochemischen Messung an einer flüssigen Messprobe in einer über Leitungen zugänglichen Messkammer, wobei zur elektrochemischen Messung wenigstens ein Reagenz in flüssiger Form zugeführt wird.

Zur Nukleinsäureanalytik, beispielsweise zur Analytik von weisen Blutzellen aus Vollblut, zwecks Beantwortung von humangenomischen Fragestellungen müssen zunächst in einer ersten Station als Probenvorbereitungsschritt die Zellen aufgebrochen und anschließend die dabei freigesetzte DNA isoliert werden. In einer zweiten Station erfolgt eine PCR (Polymerase Chain Reaction = Polymerase-Ketten-Reaktion) zur selektiven DNA-Vervielfältigung (Amplifikation), um die Konzentration der nachzuweisenden DNA soweit zu erhöhen, dass diese in einer dritten Station nachgewiesen werden kann.

Im Labor werden letztere Teilprozesse separat nach bekanntem Stand der Technik durchgeführt. Die vorstehend erläuterten drei Stationen beinhalten jeweils mehrere Arbeitsschritte und werden voneinander unabhängig mit unterschiedlichen Geräten durchgeführt. Die einzelnen Arbeitsschritte erfolgen weitgehend manuell.

Die Realisierung dieser Schritte ist vom Vorhandensein von Laborgeräten - wie einer Zellaufschluss-Apparatur, einem PCR-Gerät (sog. Thermocycler), evtl. einem PCR-Gerät, das für quantitative PCR geeignet ist, einer Elektrophorese-Apparatur, einer Hybridisierungsstation, einem optischen Reader, sog. Eppendorf-Tubes, mehreren Pipettier-Geräten sowie einem Kühlbehälter für Reagenzien - abhängig und muss von geschultem Personal unter Einhaltung von Sicherheitsvorschriften bezüglich Infektionsgefahr, Abfallentsorgung od. dgl. durchgeführt werden. Insbesondere müssen mehrere volumetrische, d.h. genaue, Dosierungen (Pipettieren) von Reagenzlösungen durchgeführt werden. Solche Arbeitsschritte sind zeitaufwendig und kostenintensiv.

Vom Stand der Technik sind Einrichtungen zur biochemischen Analyse bekannt, die entsprechend der WO 02/073153 Verwendung von insbesondere siliciumbasierten Messmodulen machen, welche in eine Chipkarte integriert werden können. Dabei werden entsprechend der WO 02/072262 A1 bereits die zur Analyse verwendeten Reagenzien in trockengelagerter Form in das Analysemodul integriert.

Ziel der Erfindung ist die Realisierung eines preisgünstigen, einfach handhabbaren, kompletten DNA- oder Protein-Analyse-Vorganges in einer miniaturisierten Cartridge. Davon ausgehend ist es Aufgabe vorliegender Erfindung - insbesondere bei einem derartigen Assay, aber nicht ausschließlich dafür - eine elektrochemische Messung in einer Messkammer durchzuführen und dafür die Messprobe und die dabei verwendeten flüssigen Reagenzien, welche durch Pumpen in die Messkammer gebracht werden, blasenfrei zuzuführen.

Die Aufgabe ist durch die Abfolge der Verfahrensschritte gemäß Patentanspruch 1 gelöst. Weiterbildungen des Verfahrens sind Gegenstand der abhängigen Ansprüche.

Gegenstand der Erfindung ist ein Verfahren zum Überführen von Flüssigkeiten, insbesondere einer Probenflüssigkeit einerseits und wenigstens einer Reagenzflüssigkeit andererseits, in eine Messkammer zwecks elektrochemischer Messung, das für alle beteiligten Flüssigkeiten luftblasenfrei erfolgt. Dies ist insbesondere dann von Bedeutung, wenn zunächst feste Reagenzien gelöst und so eine Reagenzflüssigkeit hergestellt wird.

Mit der Erfindung kann erreicht werden, dass Probenflüssigkeit und Reagenzflüssigkeiten, die sich in verschiedenen Leitungen befinden, die zur Messkammer führen und durch Luft voneinander und von der Messkammer getrennt sind, luftblasenfrei in die Kammer gebracht werden und dass somit die eigentliche Messung in der Messkammer nicht gestört wird.

Vorteilhafterweise werden bei der Erfindung die Messprobe und die Reagenzien von unterschiedlichen Seiten der Messkammer zugeführt.

Mit dem erfindungsgemäßen Verfahren wird erreicht, dass vor der Messung eine Entlüftung der Leitungen, in denen die flüssigen Substanzen der Messkammer zugeführt werden, erfolgt. Dies ist insbesondere dann von praktischer Bedeutung, wenn bei einer Cartridge zur Nukleinsäurediagnostic Trockenreagenzien verwendet werden und diese Reagenzien unmittelbar vor dem eigentlichen Diagnostik- bzw. Messvorgang "in situ" zur Erzeugung einer Reagenzflüssigkeit in Wasser aufgelöst und die Reagenzflüssigkeit der Messkammer zugeführt werden. Da sich dabei nicht vermeiden lässt, dass sich vor der Reagenzflüssigkeit und der Messflüssigkeit, die beide nacheinander durch aktives Pumpen zur Messkammer geschoben werden, Luftpolster bilden. Derartige Luftpolster sind aber in der Messkammer unerwünscht, da die Gefahr besteht, dass die Luft sich nicht mehr entfernen läßt und daher die elektrochemische Messung stört bzw. verhindert.

Die Erfindung wird also insbesondere in dem Teilbereich der Cartridge, in dem die eigentliche Detektion erfolgt, angewandt. Diese Detektion beinhaltet den Enzym gekoppelten DNA-Hybridisierungs-Test. Wobei das Hybridisierungsereignis mittels eines geeigneten Enzyms (z.B. Streptavidin gekoppelte alkalische Phosphatase) markiert und durch die Messung eines Produkts (z.B. p-Aminophenol), das durch die enzymatischen Aktivität entsteht, detektiert wird. Aber auch bei anderen Messvorgängen an flüssigen Proben, die zunächst durch aktives Pumpen zusammen mit Reagenzlösungen in eine Messkammer gebracht werden müssen, ist die Erfindung anwendbar (z.B. ELISA ("Enzyme linked Immuno sorbed Assay")-Test).

Weitere Einzelheiten und Vorteile der Erfindung ergeben sich aus der nachfolgenden Beschreibung von Ausführungsbeispielen anhand der Zeichnung in Verbindung mit den Patentansprüchen. Es zeigen jeweils in schematischer Darstellung
- Figur 1: eine Cartridge mit einem Leitungssystem mit den zugehörigen Funktionsbezeichnungen,
- Figur 2: die Draufsicht auf eine Leitung mit Vertiefungen für die Bevorratung eines Trockenreagenz,
- Figuren 3, 4: den Querschnitt durch eine Leitung mit Vertiefungen für die Bevorratung eines Trockenreagenz gemäß Figur 2,
- Figur 5: eine erste Anordnung, bei der die Leitungen für die Reagenzien und die Messprobe auf einer Seite der Messkammer angeordnet sind, und
- Figur 6: eine zweite Anordnung, bei der die Leitungen für die Messprobe und die Reagenzien auf unterschiedlichen Seiten der Messkammer angeordnet sind.

Gleiche Einheiten haben in den Figuren gleiche Bezugszeichen. Insbesondere die Figuren 1 bis 4 einerseits und die Figuren 5, 6 andererseits werden weitgehend gemeinsam beschrieben.

In Figur 1 ist eine Cartridge 100 mit einem Leitungssystem dargestellt, das durch die Mikrokanäle bzw. Kavitäten in einem Cartridge-Grundkörper und einer diesen abschließende Abdeckfolie gebildet wird. Die Cartridge 100 besteht im Einzelnen aus einem Kunststoffkörper 101 mit dem Mikrofluidiksystem aus vorgegebenen Strukturen, welche beispielhaft anhand der Figuren 2 bis 4 weiter unten beschrieben werden.

Aus der Draufsicht gemäß Figur 1 ist ein Probenport 102 mit daran anschließender Dosierstrecke 105 ersichtlich. Es schließt sich ein Kanalbereich 110 für den Zellaufschluss und anschließend ein Bereich 120 für die PCR an. Die eigentliche PCR-Kammer ist durch Ventile 122, 122' verschließbar. Die Detektion der Probe insbesondere gemäß dem Enzym gekoppelten DNA-Hybridisierungs-Verfahren erfolgt dann im Bereich 130.

Aus Figur 1 sind weiterhin Wasserports 103 bis 103''' ersichtlich. Weiterhin sind Entlüftungsports 104 bis 104''' vorhanden.

Im Kanalsystem sind weite Bereiche 106, 107, 108, 109 für die Aufnahme von Abfall (waste) vorgesehen. Daneben ist ein Bereich für die Aufnahme der Reagenzien 131, 131' vorhanden.

Aus den Figuren 2 bis 4 ergibt sich der Aufbau und die Struktur des Reagenz-Kanals 131, 131' aus Figur 1. Es sind jeweils Vertiefungen 132 bis 132^{6'} vorhanden, die zur Aufnahme von Trockenreagenzien 133 bis 133^{6'} entsprechend Figur 3 geeignet sind. In Figur 4 sind die Vertiefungen 132 bis 132^{6'} mit Trockenreagenzien 133 bis 133⁶' gefüllt dargestellt.

In den Figuren 5 und 6 bedeutet Bezugszeichen 150 eine Messkammer zur Durchführung einer elektrochemischen Messung, insbesondere des so genannten Enzym gekoppelten DNA-Hybridisierungs-Tests. Für die Messung muss eine hybridisierte Messprobe einerseits und bestimmte Reagenzien andererseits in die Messkammer eingebracht werden. Die eigentlichen Messmittel und die Mittel zu einer elektrischen Signalerfassung sind in den Figuren 5 und 6 nicht dargestellt.

Die Messkammer ist in den Figuren 5 und 6 als ovale Kavität 150 dargestellt und hat an gegenüberliegenden Seiten Zugänge 151 und 152, die die Schnittstellen zu den Leitungen bilden. Die Messkammer 150 ist über den Zugang 151 mit dem Abfallkanal W1 verbunden. Der andere Zugang 152 ist in gleicher Weise der Abfallleitung W2 verbunden. Die Abfallleitungen stehen über Ventile mit der Umgebung in Kontakt. Durch die Schaltung der Ventile wird die Flussrichtung im Fluidiksystem festgelegt. Eine besondere Funktion haben die Ventile, wenn sie nur luftdurchlässig sind und daher den Kontakt der Umgebung mit den Reagenzien und der Messprobe verhindern.

Es ergibt sich damit folgender Verfahrensablauf: Über eine externe, der Cartridge 100 zugeordneten Pumpe wird die Probe in die Messkammer 150 gefördert, wobei gegebenenfalls vorhandene Luftpolster vor der Flüssigkeit vorangeschoben werden. Da das Volumen der Messprobe größer ist als das der Messkammer, ergibt sich über den Zugang 151 oder 152 eine Förderung des Luftpolsters und der Messprobe in die Abfallleitung W1 bzw W2.

Anschließend wird ein erstes Reagenz R1 gefördert, so dass das Luftpolster in einen der Abfallkanäle W1 bzw. W2 gefördert wird, ohne dabei in die Messkammer 150 zu gelangen. Dieser Vorgang wird weiterhin auch als Entlüften bezeichnet. Durch die Schaltung der oben bereits erwähnten Ventile wird erreicht, dass das Reagenz anschließend durch die Messkammer 150 fließt.

Der gleiche Vorgang wird bei der Zuführung des zweiten Reagenz R2 vorgenommen.

Somit kann erreicht werden, dass Probenflüssigkeit und Reagenzflüssigkeiten, die sich in verschiedenen Leitungen befinden, die zur Messkammer führen und durch Luft voneinander und von der Messkammer getrennt sind, luftblasenfrei in die Kammer gebracht werden und dass somit die eigentliche Messung in der Messkammer nicht gestört wird.

In der Figur 6 ist die Anordnung nach Figur 5 insofern verändert, als dass die Probenleitung 161 und die Leitungen 162 bzw. 162' für die Reagenzien auf gegenüberliegenden Seiten der Messkammer 150 angeordnet sind. Ansonsten entspricht die Anordnung der Anordnung gemäß Figur 1.

Mit dem beschriebenen Verfahren und der in Figur 1 bzw. Figur 5 und 6 dargestellten Anordnung lässt sich der geforderte Entlüftungsvorgang durchführen. Darüberhinaus ermöglicht die Anordnung das Fördern von Flüssigkeiten durch die Messkammer in zwei Richtungen (hin- und zurückpumpen) ohne die Erzeugung von Unterdruck (Saugen). Dadurch werden Bindungsvorgänge, die innerhalb der Messkammer stattfinden, verbessert.

## Patentansprüche

1. Verfahren zur Durchführung einer elektrochemischen Messung an einer flüssigen Messprobe in einer über Leitungen zugänglichen Messkammer, wobei zur elektrochemischen Messung wenigstens ein Reagenz in flüssiger Form zugeführt wird, mit folgenden Maßnahmen:
- Zunächst wird die Messprobe durch einen Zugang in die Messkammer gepumpt und ein Überschuss der Messprobe an der gegenüberliegenden Seite der Messkammer in eine Abfallleitung gebracht,
- anschließend wird das wenigstens eine Reagenz aus einer Leitung - zunächst ohne durch die Messkammer zu fließen - in eine Abfallleitung gefördert, die sich auf derselben Seite der Messkammer befindet,
- sowie dann luftblasenfrei durch die Messkammer zwecks Wechselwirkung mit der Messprobe zur anderen Abfallleitung gebracht.

2. Verfahren nach Anspruch 1, **dadurch gekennzeichnet, dass** die Messprobe und das wenigstens eine Reagenz durch verschiedene Zugänge der Messkammer zugeführt werden.

3. Verfahren nach Anspruch 1 oder Anspruch 2, **dadurch gekennzeichnet, dass** die Messprobe und das Luftpolster vor wenigstens einem Reagenz in unterschiedliche Abfallkanäle gefördert werden.

4. Verfahren nach einem der vorhergehenden Ansprüche, **dadurch gekennzeichnet, dass** sich nach dem Fördern der Messprobe und der Reagenzien über die Messkammer keine Luft in der Messkammer befindet.

5. Verfahren nach einem der vorhergehenden Ansprüche, **dadurch gekennzeichnet, dass** zwei Reagenzien verwendet werden.

6. Verfahren nach einem der vorhergehenden Ansprüche, **dadurch gekennzeichnet, dass** Reagenzflüssigkeiten "in situ" durch Lösen von festen vordosierten und vorportionierten Trockenreagenzien durch Zugabe eines Lösungsmittels erzeugt werden.

7. Verfahren nach Anspruch 6, **dadurch gekennzeichnet, dass** als Lösungsmittel Wasser verwendet wird.

8. Verfahren nach einem der vorhergehenden Ansprüche, gekennzeichnet in der Anwendung bei der Enzym gekoppelten DNA-Hybridisierungsdetektion mit vorangehender PCR, wozu eine Cartridge mit PCR-Kammer und Label-Enzym- bzw. Enzymsubstrat-Reagenzleitungen verwendet wird.

9. Verfahren nach Anspruch 8, **dadurch gekennzeichnet, dass** während der PCR die Reagenzleitungen mit Wasser gefüllt werden.

10. Verfahren nach Anspruch 8, **dadurch gekennzeichnet, dass** nach der Hybridisierung die Label-Enzym- und Enzymsubstrat-Leitungen entlüftet werden, so dass anschließend die Detektionskammer zunächst mit dem ersten Reagenz ohne Luftpolster gespült und anschließend mit dem zweiten Reagenz ohne Luftpolster gespült wird, und dass anschließend die elektrochemische Messung durchgeführt wird.

## Claims

1. Method for carrying out an electrochemical measurement on a liquid measuring sample in a measuring chamber that can be accessed by lines, at least one reagent being supplied in a liquid form for the electrochemical measurement, comprising the following measures:
- firstly, the measuring sample is pumped into the measuring chamber through an access point and an excess of the measuring sample is transferred into a waste line on the opposite side of the measuring chamber,
- subsequently, the at least one reagent is transported out of a line - initially without flowing through the measuring chamber - into a waste line, which is located on the same side of the measuring chamber,
- and then is transferred through the measuring chamber for the purpose of inter-acting with the measuring sample without any air bubbles, to the other waste line.

2. Method according to Claim 1, **characterized in that** the measuring sample and the at least one reagent are supplied through different access points of the measuring chamber.

3. Method according to Claim 1 or 2, **characterized in that** the measuring sample and the air cushion upstream of at least one reagent are transported into different waste channels.

4. Method according to one of the preceding claims, **characterized in that**, after transporting the measuring sample and the reagents by way of the measuring chamber, there is no air in the measuring chamber.

5. Method according to one of the preceding claims, **characterized in that** two reagents are used.

6. Method according to one of the preceding claims, **characterized in that** reagent liquids are produced "in situ" by dissolving solid pre-metered and pre-portioned dry reagents by adding a solvent.

7. Method according to Claim 6, **characterized in that** water is used as the solvent.

8. Method according to one of the preceding claims, **characterized in** the application for enzyme-coupled DNA hybridization detection with preceding PCR, for which purpose a cartridge with a PCR chamber and label-enzyme or enzyme-substrate reagent lines is used.

9. Method according to Claim 8, **characterized in that** the reagent lines are filled with water during the PCR.

10. Method according to Claim 8, **characterized in that**, after the hybridization, the label-enzyme and enzyme-substrate lines are vented, so that subsequently the detection chamber is first flushed with the first reagent without an air cushion and subsequently is flushed with the second reagent without an air cushion, and **in that** subsequently the electrochemical measurement is carried out.

## Revendications

1. Procédé pour effectuer une mesure électrochimique sur un échantillon de mesure liquide dans une chambre de mesure accessible par des conduites, dans lequel on ajoute pour la mesure électrochimique au moins un réactif sous forme liquide, comprenant les étapes suivantes:
- on pompe d'abord l'échantillon de mesure dans la chambre de mesure via un accès et on envoie un excédent d'échantillon liquide sur le côté opposé de la chambre de mesure, dans une conduite à déchets,
- ensuite on transporte ledit au moins un réactif à partir d'une conduite - d'abord sans couler à travers la chambre de mesure - dans une conduite à déchets, qui se trouve sur le même côté de la chambre de mesure,
- puis on l'amène à l'autre conduite à déchets, sans bulles d'air, à travers la chambre de mesure pour l'interaction avec l'échantillon de mesure.

2. Procédé selon la revendication 1, **caractérisé en ce que** l'on envoie l'échantillon de mesure et ledit au moins un réactif à la chambre de mesure par des accès différents.

3. Procédé selon la revendication 1 ou la revendication 2, **caractérisé en ce que** l'on transporte l'échantillon de mesure et le tampon d'air avant ledit au moins un réactif dans des canaux à déchets différents.

4. Procédé selon l'une quelconque des revendications précédentes, **caractérisé en ce qu'**il ne se trouve pas d'air dans la chambre de mesure après le transport de l'échantillon de mesure et des réactifs par la chambre de mesure.

5. Procédé selon l'une quelconque des revendications précédentes, **caractérisé en ce que** l'on utilise deux réactifs.

6. Procédé selon l'une quelconque des revendications précédentes, **caractérisé en ce que** l'on produit des liquides réactifs "in situ" par dissolution de réactifs secs solides prédosés et pré-proportionnés par addition d'un solvant.

7. Procédé selon la revendication 6, **caractérisé en ce que** l'on utilise l'eau comme solvant.

8. Procédé selon l'une quelconque des revendications précédentes, **caractérisé par** son application lors de la détection d'hybridation d'ADN couplée par enzyme avec PCR préalable, pour laquelle on utilise une cartouche avec une chambre PCR et des conduites de réactif d'enzyme de marquage ou de substrat d'enzyme.

9. Procédé selon la revendication 8, **caractérisé en ce que** l'on remplit les conduites de réactif avec de l'eau pendant la PCR.

10. Procédé selon la revendication 8, **caractérisé en ce que**, après l'hybridation, on purge l'air des conduites d'enzyme de marquage ou de substrat d'enzyme, de telle manière que la chambre de détection soit ensuite d'abord balayée avec le premier réactif sans tampon d'air puis balayée avec le deuxième réactif sans tampon d'air, et **en ce que** l'on effectue ensuite la mesure électrochimique.
